# EUROPÄISCHE PATENTSCHRIFT

(11) **EP 0 931 482 B1**
(45) Veröffentlichungstag und Bekanntmachung des Hinweises auf die Patenterteilung: **01.10.2003**
(21) Anmeldenummer: 98124692.9
(22) Anmeldetag: 24.12.1998
(51) Int. Cl.: A47C 3/00, A47C 1/124, F16B 12/40

(54) **Mehrzweckstuhl**
Multi-function chair
Chaise à fonctions multiples

(30) Priorität: 15.01.1998 DE 19801227
(43) Veröffentlichungstag der Anmeldung: 28.07.1999
(73) Patentinhaber: Sedus Stoll AG, 79761 Waldshut-Tiengen (DE)
(72) Erfinder: Seiler, Mathias, 79539 Lörrach (DE); Hergesell, Harald, 79733 Görwihl (DE)
(74) Vertreter: Pöpper, Evamaria, Dr.

(56) Entgegenhaltungen:
- CA-A- 1 162 831
- DE-A- 3 224 815
- DE-A- 3 610 225
- DE-U- 29 505 645
- GB-A- 898 287

## Beschreibung

### Technisches Gebiet

Die Erfindung betrifft einen Mehrzweckstuhl zum Einsatz in Veranstaltungshallen, welcher an seinen Gestellbeinen ein Adaptionselement aufweist, das zur Aufnahme von Zubehör, wie z. B. Armlehne und Verkettungselement, vorgesehen ist.

### Stand der Technik

Ein derartiger Mehrzweckstuhl ist beispielsweise unter dem Namen "Space" aus einem Prospekt der Firma Wiesner-Hager Möbel GmbH aus dem Jahre 1992 bekannt. Bei diesem bekannten Stuhl ist das Adaptionselement als Teil des Vorderbeines ausgebildet und infolgedessen als großes Gußteil ausgelegt. Dies stellt nachteilig einen beträchtlichen Fabrikationsaufwand dar.

Ein weiterer Nachteil dieser bekannten Stühle besteht darin, daß bei einer Verbindung mehrerer derartiger Stühle mittels Verkettungselemente die Stühle nur insoweit voneinander gegen Verdrehung gesichert sind, als die relativ kleine Anlagefläche des Adaptionselementes dies sicherstellt. Daher besteht die Gefahr, daß das Verkettungselement leicht ausbricht.

Wird zwischen zwei verkettete Stühle eine Armlehne montiert, so ist diese bei den Space-Stühlen nicht mittig positioniert, was zu einer Verschlechterung des Sitzkomforts und des äußeren Eindruckes der Bestuhlung führt.

Schließlich ist es bei den bekannten Stühlen nur möglich, die Reihennummer, nicht aber die Sitzplatznummer, am Adaptionselement zu montieren. Nachteilig kommt hinzu, daß das dazu benutzte Clipteil einerseits nicht diebstahlsicher ist, und andererseits aufgrund der verformten Bleche relativ aufwendig herzustellen ist.

### Darstellung der Erfindung

Die Erfindung versucht, diese Nachteile zu vermeiden. Ihr liegt die Aufgabe zugrunde, einen Mehrzweckstuhl mit einem Adaptionselement zu schaffen, welcher mit geringem Aufwand herzustellen ist, und bei welchem das Adaptionselement geeignet ist, einerseits eine einfache Verkettung sowie Sitzplatz- und Reihennummerierung der Stühle zu ermöglichen und andererseits eine Armlehne oder ein Schreibtablar mittig zwischen zwei verkettete Stühlen aufzunehmen. Außerdem soll ein Verdrehen mehrerer miteinander verketteter Stühle sicher vermieden werden.

Erfindungsgemäß wird dies dadurch erreicht, daß bei einem Mehrzweckstuhl gemäß dem Oberbegriff des Anspruchs 1 das Adaptionselement ein separates Kleinteil ist, welches aus einem Kopf und einem u-profilförmigen Schuh mit einem sich vertikal zum Kopf erstreckenden Schlitz besteht, wobei der Schuh im Profilgestell des Hinterbeines angeordnet und mit Hilfe eines im Schlitz vorgesehenen Gewindestiftes verspannt ist, und wobei der Kopf einerseits zwei symmetrisch zum Schlitz angeordnete Öffnungen zur Aufnahme von Mitteln zum Verschrauben des Kopfes mit dem Vorderbein aufweist und diese Mittel mittels Muttern mit aussenseitigen Inbusschlüsselangriffen mit dem Vorderbein verschraubt sind, und daß andererseits der Kopf ein im Zentrum angeordnetes Gewinde zur wahlweisen Aufnahme eines ersten Kopplungselementes aufweist.

Die Vorteile der Erfindung bestehen darin, daß das Adaptionselement auf Grund seiner geringen Größe ökonomisch günstig herzustellen ist, und es sowohl als statisch notwendiges Verbindungselement zwischen Vorder- und Hinterbein fungiert als auch als ein Bauteil, an dem das für Mehrzweckstühle notwendige Zubehör, wie Armlehne, Schreibtablar, Kopplungselemente, Sitzplatznummer und Reihennummer, angebracht werden können.

Es ist zweckmäßig, wenn das Mittel zum Verschrauben des Adaptionselementkopfes mit dem Vorderbein ein zweites Kopplungselement oder eine handelsübliche Inbusschraube ist, deren Kopf mit einer Blende abdeckbar ist. Das Kopplungselement wird gewählt, wenn der Mehrzweckstuhl mit anderen Stühlen zu einer Reihe verbunden werden soll, die Inbusschrauben dagegen, wenn keine Verkettung vorgesehen ist oder wenn der Stuhl am Ende einer Reihe steht.

Ferner ist es vorteilhaft, wenn die ersten und zweiten Kopplungselemente derart ausgebildet sind, daß sie ein gegenseitiges Ineinandergreifen ermöglichen. Dadurch ist eine Stuhlverkettung einfach herstellbar.

Schließlich ist es zweckmäßig, wenn an der Oberseite des Kopfes des Adaptionselementes eine Vertiefung zur Aufnahme eines Dauermagneten und eines darüber angeordneten Nummerierungs-Blechplättchens vorgesehen ist. Der Magnet hält die Plättchen in der Vertiefung des Adaptionselementes fest, so daß diese relativ diebstahlsicher angebracht sind, was bei Mehrzweckstühlen in Veranstaltungshallen sehr wichtig ist. Außerdem ist ein vorteilhaftes Handling sichergestellt, wenn die Stühle umgestellt und die Nummernplättchen ausgetauscht werden müssen.

Von Vorteil ist weiterhin, wenn am Kopf des Adaptionselementes die Aufnahme einer Armlehne oder eines Schreibtablars vorgesehen ist. In das Adaptionselement müssen in einem solchen Falle lediglich längere Kopplungselemente eingeführt werden.

Schließlich ist es vorteilhaft, wenn die Gestellbeine des Mehrzweckstuhles seitlich nach außen derart abgewinkelt sind, daß zwei benachbarte, mittels im Adaptionsteil angeordneter Kopplungselemente verbundene Mehrzweckstühle mit ihren Hinterbeinen und ihren Vorderbeinen am Boden aneinanderstoßen. Ein Verdrehen der Stühle gegeneinander ist damit unterbunden.

### Kurze Beschreibung der Zeichnung

In der Zeichnung sind mehrere Ausführungsbeispiele der Erfindung dargestellt.

Es zeigen:
- Fig. 1: eine Gesamtseitenansicht eines erfindungsgemäßen Mehrzweckstuhles;
- Fig. 2a: einen Schnitt entlang der Linie A-A in Fig. 1 in einem ersten Ausführungsbeispiel der Erfindung;
- Fig. 2b: einen Schnitt entlang der Linie B-B in Fig. 1 in einem ersten Ausführungsbeispiel der Erfindung;
- Fig. 3a: einen Schnitt entlang der Linie A-A in Fig. 1 in einem zweiten Ausführungsbeispiel der Erfindung;
- Fig. 3b: einen Schnitt entlang der Linie B-B in Fig. 1 in einem zweiten Ausführungsbeispiel der Erfindung;
- Fig. 4a: einen Schnitt entlang der Linie A-A in Fig. 1 in einem dritten Ausführungsbeispiel der Erfindung;
- Fig. 4b: einen Schnitt entlang der Linie B-B in Fig. 1 in einem dritten Ausführungsbeispiel der Erfindung;
- Fig. 5a: einen Schnitt entlang der Linie A-A in Fig. 1 in einem vierten Ausführungsbeispiel der Erfindung;
- Fig. 5b: einen Schnitt entlang der Linie B-B in Fig. 1 in einem vierten Ausführungsbeispiel der Erfindung;
- Fig.6: einen Schnitt analog zu Fig. 2a und Fig. 3a durch eine Stuhlverkettung.

Es sind nur die für das Verständnis der Erfindung wesentlichen Elemente gezeigt.

### Weg zur Ausführung der Erfindung

Nachfolgend wird die Erfindung eines Ausführungsbeispieles und der Figuren 1 bis 6 näher erläutert.

Fig. 1 zeigt eine Gesamtseitenansicht eines erfindungsgemäßen Mehrzweckstuhles. Der Mehrzweckstuhl weist neben der Sitzfläche und der Rückenlehne, deren Ausbildung für die vorliegende Erfindung unwesentlich ist, ein Profilgestell auf, welches aus einem gebogenen Vorderbein 7 und einem geraden Hinterbein 3 besteht. Vorderbein 7 und Hinterbein 3 sind etwa v-förmig zueinander angeordnet, wobei das "v" auf dem Kopf steht. Die Sitzfläche ist in der Nähe der Spitze des "v" angeordnet. Vorderbein 7 und Hinterbein 3 sind über ein Adaptionselemente 1 miteinander verbunden, welches auch, wie mit der gestrichelten Linie angedeutet, zur Aufnahme einer Armlehne 14 dienen kann. Das Adaptionselement ist beispielsweise ein AluminiumAluminium-Druckgußteil, welches kostengünstig hergestellt werden kann und anhand der folgenden Figuren 2 bis 6 näher beschrieben wird.

Entlang der Linien A-A und B-B sind in den Figuren 2 bis 6 verschiedene Ausführungsbeispiele der Erfindung dargestellt, wobei die mit "a" gekennzeichneten Figuren Schnitte entlang der Linie A-A und die mit "b" gekennzeichneten Figuren Schnitte entlang der Linie B-B darstellen.

Fig. 2a und Fig. 2b zeigen ein erstes Ausführungsbeispiel der Erfindung. Das Adaptionselement 1 besteht aus einem Kopf 1a und einem dazu sich senkrecht erstreckenden Schuh 1b. Der Schuh 1b hat die Form eines u-Profiles mit einem Schlitz 2. Die Abmasse des Schuhes 1b sind so auf die Abmasse des Hinterbeines 3 abgestimmt, daß der Schuh 1 b in das Hohlprofil des Hinterbeines 3 gesteckt werden kann und mit einem Gewindestift 4, welcher einen stirnseitigen Inbusschlüsselangriff aufweist, verspannt werden kann. Der Kopf 1a des Adaptiönselementes 1 weist zwei senkrecht und symmetrisch zum Schlitz 2 angeordnete Öffnungen auf, in die ein Kopplungselement 5 gesteckt wird, welches mit Hilfe von Muttern mit aussenseitigen Inbusschlüsselangriffen 6 mit dem Vorderbein 7 verschraubt ist. Das Kopplungselemente 5 besteht aus zwei Gewindebolzen und einen breiteren Kopfteil, wobei die Gewindebolzen des Kopplungselementes 5 länger sind als das Kopfteil 1a des Adaptionsteiles 1 und daher im eingebaute Zustand in das Innere des Vorderbeines 7 ragen. Das Kopfteil des Kopplungselementes 5 reicht im eingebauten Zustand außen an das Kopfteil 1a des Adaptionselementes 1 heran (siehe Fig. 2b). Im Zentrum des Kopfteiles 1a ist eine Gewindebohrung 8 angeordnet. Außerdem ist an der Oberseite des Kopfteiles 1a eine Vertiefung 10 vorgesehen, in die ein Magnet 11 eingelegt werden kann, über den ein Metallplättchen mit der Sitzplatznummer bzw. Reihennummer problemlos anzubringen ist. Der Magnet 11 hält das Nummemplättchen fest, so daß es relativ diebstahlsicher angebracht ist, denn nur ein Magnet mit einer größeren Anziehungskraft als der innenliegende Magnet 11 ermöglicht eine Demontage der Plättchen (siehe Fig. 3).

Fig. 3a und Fig. 3b zeigen, daß in die Gewindebohrung 8 eine weiteres Kopplungselement 9 mit seinem Schaft eingeschraubt werden kann. Die Köpfe der beiden Kopplungselemente 5 und 9 berühren sich teilweise. Mit Hilfe der Kopplungselemente 5 und 9 ist eine Stuhlverkettung realisierbar, wie in Fig. 6 im Detail gezeigt wird.

In Fig. 4a und Fig. 4b ist ein anderes Ausführungsbeispiel der Erfindung dargestellt. Es unterscheidet sich von den bisher beschriebenen Beispielen dadurch, daß im Adaptionselement 1 keine Kopplungselemente 5, 9 vorgesehen sind. Das Kopfteil 1a wird mit dem Vorderbeinprofil 7 mit handelsüblichen Inbusschrauben 12 verbunden. Wie bereits oben beschrieben, werden die Inbusschrauben 12 mit Muttern 6 mit außenseitigen Inbusschlüsselangriffen im Inneren des Vorderbeines 7 verschraubt. Die Schraubenköpfe werden mit Hilfe einer Blende 13 abgedeckt, die mittels eines angespritzten Schnappelementes am Kopfteil 1a des Adaptionselementes (siehe Fig. 4a) leicht montierbar ist.

Fig. 5a und Fig. 5b unterscheiden sich von den bisherigen Ausführungsbeispielen dadurch, daß das Adaptionselement 1 zusätzlich eine Armlehne 14 aufnimmt.

Selbstverständlich kann anstelle der Armlehne 14 auch ein Schreibtablar vorgesehen sein. Je nachdem, ob eine Stuhlverkettung gewünscht ist, kann die Armlehne 14 wahlweise mit Kopplungselementen 5, 9 oder einer Blende 13 kombiniert werden. Der Schaft (Gewindebolzen) der Kopplungselemente 5, 9 muß gegenüber dem in Fig. 2 und Fig. 3 gezeigten Beispiel lediglich etwas länger sein, damit dieses zusätzliche Zubehör genügend Platz hat.

In Fig. 6 ist schließlich in einem Schnitt die Verkettung von zwei nebeneinanderstehenden Mehrzweckstühlen dargestellt. Jeder der Stühle weist das oben bereits beschriebene Adaptionselement 1 auf, mit dem einerseits jeweils das Vorderbein 7 mit dem Hinterbein 3 verbunden ist. Andererseits ist in einem der beiden Adaptionselemente 1 ein Kopplungselement 9 angeordnet, welches über die in beiden Adaptionselementen 1 angeordneten Kopplungselemente 5 eine einfache Stuhlverkettung ermöglicht. Sind die Gestellbeine 3, 7 seitlich nach außen derart abgewinkelt, daß die mittels der Kopplungselemente 5, 9 verbundenen Mehrzweckstühle jeweils mit ihren Vorderbeinen 7 und Hinterbeine 3 am Boden aneinanderstoßen, dann ist zusätzlich eine Verdrehung der Stühle untereinander unterbunden.

### Bezugszeichenliste

- 1: Adaptionselement
- 1a: Kopf von Pos. 1
- 1b: Schuh von Pos. 1
- 2: Schlitz in Pos. 1b
- 3: Hinterbein
- 4: Gewindestift
- 5: zweites Kopplungselement
- 6: Mutter mit außenseitigen lnbusschlüsselangrifen
- 7: Vorderbein
- 8: Gewinde
- 9: erstes Kopplungselement
- 10: Vertiefung
- 11: Magnet
- 12: Inbusschrauben
- 13: Blende
- 14: Armlehne

## Patentansprüche

1. Mehrzweckstuhl mit einem Profilgestell aus Vorder- (7) und Hinterbeinen (3) und jeweils einem Adaptionselement (1) zum Verbinden des Vorderbeines (7) mit dem Hinterbein (3) und zur Aufnahme von Zubehör, **dadurch gekennzeichnet, daß** das Adaptionselement (1) ein separates Kleinteil ist, welches aus einem Kopf (1a) und einem u-profilförmigen Schuh (1b) mit einem sich vertikal zum Kopf (1a) erstreckenden Schlitz (2) besteht, wobei der Schuh (1b) im Profilgestell des Hinterbeines (3) angeordnet und mit Hilfe eines im Schlitz (2) vorgesehenen Gewindestiftes (4) verspannt ist, und wobei der Kopf (1a) einerseits zwei senkrecht und symmetrisch zum Schlitz (2) angeordnete Öffnungen zur Aufnahme von Mitteln (5, 12) zum Verschrauben des Kopfes (1a) mit dem Vorderbein (7) und andererseits ein im Zentrum angeordnetes Gewinde (8) zur wahlweisen Aufnahme eines ersten Kopplungselementes (9) aufweist, und die besagten Mittel (5, 12) mittels Muttern mit außenseitigen Inbusschlüsselangriffen (6) mit dem Vorderbein (7) verschraubt sind.

2. Mehrzweckstuhl nach Anspruch 1, **dadurch gekennzeichnet, daß** das Mittel zum Verschrauben des Adaptionselementkopfes (1a) mit dem Vorderbein (7) ein zweites Kopplungselement (5) ist.

3. Mehrzweckstuhl nach Anspruch 1, **dadurch gekennzeichnet, daß** das Mittel zum Verschrauben des Adaptionselementkopfes (1a) mit dem Vorderbein (7) eine handelsübliche Inbusschraube (12) ist.

4. Mehrzweckstuhl nach Anspruch 3, **dadurch gekennzeichnet, daß** die Köpfe der Inbusschrauben (12) mit einer Blende (13) abdeckbar sind.

5. Mehrzweckstuhl nach einem der Ansprüche 1 bis 4, **dadurch gekennzeichnet, daß** an der Oberseite des Kopfes (1a) des Adaptionselementes (1) eine Vertiefung (10) zur Aufnahme eines Dauermagneten (11) und eines darüber angeordneten Nummerierungs-Blechplättchens vorgesehen ist.

6. Mehrzweckstuhl nach einem der Ansprüche 1, 2 und 5, **dadurch gekennzeichnet, daß** die Kopplungselemente (5, 9) derart ausgebildet sind, daß sie ein Ineinandergreifen ermöglichen und somit eine Stuhlverkettung herstellbar ist.

7. Mehrzweckstuhl nach einem der Ansprüche 1 bis 6, **dadurch gekennzeichnet, daß** am Kopf (1a) des Adaptionselementes (1) die Aufnahme einer Armlehne (14) oder eines Schreibtablars vorgesehen ist.

8. Mehrzweckstuhl nach einem der Ansprüche 1 bis 7, **dadurch gekennzeichnet, daß** die Gestellbeine (3, 7) seitlich nach außen derart abgewinkelt sind, daß zwei benachbarte, mittels im Adaptionselement (1) angeordneter Kopplungselemente (5, 9) verbundene Mehrzweckstühle mit ihren Hinterbeinen (3) und ihren Vorderbeinen (7) am Boden aneinanderstoßen.

## Claims

1. A multi-function chair with a profile frame consisting of a front (7) and a rear leg (3) and a respective fitting piece (1) for connecting the front leg (7) with the rear leg (3) and for receiving accessories, **characterised by** the fact that the fitting piece (1) is a separate small part consisting of a head (1a) and a shoe (1b) shaped as a U-profile and having a groove (2) extending vertically to the head (1a), whereby the shoe (1b) is inserted into the frame profile of the rear leg (3) and tightened there by means of a headless pin (4) provided in the groove (2), and whereby the head (1a), on one hand, has two vertical apertures located symmetrically to the groove (2) for receiving a means (5, 12) for screwing the head (1a) with the front leg (7), and, on the other hand, is provided with a centrally located threaded opening (8) for optional reception of a first ganging element (9), the said means (5, 12) being screwed together with the front leg (7) using nuts tightened from the outside with a hexagonal socket key (6).

2. A multi-function chair according to the preamble of Patent Claim 1, **characterised by** the fact that the means for screwing the fitting piece head (1a) together with the front leg (7) is the second ganging element (5).

3. A multi-function chair according to the preamble of Patent Claim 1, **characterised by** the fact that the means for screwing the fitting piece head (1a),together with the front leg (7) is a usual commercial hexagon socket (12).

4. A multi-function chair according to the preamble of Patent Claim 1, **characterised by** the fact that the heads of the hexagon sockets (12) can be covered with a cap (13).

5. A multi-function chair according to one of Patent Claims 1 through 4, **characterised by** the fact that a deepening (10) for receiving a permanent magnet (11) and a sheet metal number plate attached on it is provided on the upper side of the head (1a) of of the fitting piece (1).

6. A multi-function chair according to one of Patent Claims 1, 2 and 5, **characterised by** the fact that the ganging elements (5, 9) are shaped in such a way as to allow interlocking, thus enabling the chairs to be assembled together.

7. A multi-function chair according to one of Patent Claims 1 through 6, **characterised by** the fact that reception of an armrest (14) or a writing desk is provided for on the head (1a) of the fitting piece (1).

8. A multi-function chair according to one of Patent Claims 1 through 7, **characterised by** the fact that the frame legs (3, 7) are laterally curved towards the exterior so that neighbouring multi-function chairs assembled together by means of the ganging elements (5, 9) placed inside the fitting piece (1) meet at floor level with their rear legs (3) and front legs (7).

## Revendications

1. Une chaise à fonctions multiples avec un cadre en profilé constitué des pieds avant (7) et des pieds arrière (3) et d'un raccord (1) servant à relier le pied avant (7) avec le pied arrière (3) et à recevoir des accessoires, **caractérisée par** le raccord (1) accessoire séparé constitué d'une tête (1a) et d'un sabot (1b) en forme d'un profilé en U avec une fente (2) s'étendant verticalement vers la tête (1a), le sabot (1b) étant installé dans le cadre profilé du pied arrière (3) et vissé à l'aide d'une tige filetée (4), la tête (1a) étant, d'une part, munie de deux ouvertures verticales symétriques de la fente (2), afin de recevoir des pièces (5, 12) pour visser la tête (1a) au pied avant (7) et, d'autre part, d'un filetage (8) central offrant l'option de recevoir le premier élément de liaison (9), lesdites pièces (5, 12) étant vissées au pied avant (7) moyennant des écrous à six pans creux extérieurs (6).

2. Une chaise à fonctions multiples selon la revendication 1, **caractérisée en ce que** la pièce servant à visser la tête du raccord (1a) au pied avant (7) constitue le deuxième élément de liaison (5).

3. Une chaise à fonctions multiples selon la revendication 1, **caractérisée par** la pièce servant à visser la tête du raccord (1a) au pied avant (7) qui est une vis à six pans creux disponible dans le commerce (12).

4. Une chaise à fonctions multiples selon la revendication 3, **caractérisée par** les têtes des vis à six pans creux (12) pouvant être couvertes avec un capot (13).

5. Une chaise à fonctions multiples selon l'une des revendications 1 à 4, **caractérisée par** un creux (10) servant à recevoir un aimant permanent (11) et une plaque de numérotage en tôle qu'on pose dessus , prévu sur la face supérieure de la tête (1a) du raccord (1).

6. Une chaise à fonctions multiples selon l'une quelconque des revendications 1, 2 et 5, **caractérisée par** les éléments de liaison (5, 9) réalisés de façon à permettre l'engrènement et donc, l'assemblage des chaises.

7. Une chaise à fonctions multiples selon l'une des revendications 1 à 6, **caractérisée par** la tête (1a) du raccord (1) prévoyant de recevoir un accoudoir (14) ou une tablette-écritoire.

8. Une chaise à fonctions multiples selon l'une des revendications 1 à 7, **caractérisée par** les pieds du cadre (3, 7) incurvés latéralement vers l'extérieur de sorte que, sur le sol, deux chaises à fonctions multiples adjointes reliées moyennant les éléments de liaison (5, 9) qui sont aménagés dans le raccord (1) se heurtent par leurs pieds arrière (3) et leurs pieds avant (7).
